# EUROPÄISCHE PATENTSCHRIFT

(11) **EP 3 205 407 B1**
(45) Veröffentlichungstag und Bekanntmachung des Hinweises auf die Patenterteilung: **25.09.2019**
(21) Anmeldenummer: 16154796.3
(22) Anmeldetag: 09.02.2016
(51) Int. Cl.: B05B 13/06, B05B 12/06, B05D 7/22, B05D 1/02, B05B 7/10, B05D 7/14, B05D 3/02

(54) **VERFAHREN UND ANLAGE ZUR ÜBERDECKUNG VON INNENWANDUNGEN EINES HOHLRAUMS MIT EINER SCHUTZSCHICHT AUS KORROSIONSSCHUTZWACHS**
METHOD AND INSTALLATION FOR COVERING INTERNAL WALLS OF A CAVITY WITH A PROTECTIVE LAYER MADE OF CORROSION PROTECTING WAX
PROCEDE ET INSTALLATION DESTINES A REVETIR LES PAROIS INTERIEURES D'UN ESPACE CREUX A L'AIDE D'UNE COUCHE DE PROTECTION ANTICORROSION A BASE DE CIRE

(43) Veröffentlichungstag der Anmeldung: 16.08.2017
(73) Patentinhaber: IPR-Intelligente Peripherien für Roboter GmbH, 75031 Eppingen (DE)
(72) Erfinder: Doll, Fredy, 77855 Achern (DE); Engelhart, Marc, 74889 Sinsheim (DE); Woll, Bernhard, 71729 Erdmannhausen (DE)
(74) Vertreter: Patentanwaltskanzlei Cartagena

(56) Entgegenhaltungen:
- WO-A1-96/14166
- CN-A- 102 601 010
- DE-A1- 3 006 908
- DE-A1-102009 052 089
- FR-A3- 3 014 334
- US-A- 3 202 363
- US-A- 3 488 213

## Beschreibung

### ANWENDUNGSGEBIET UND STAND DER TECHNIK

Die Erfindung betrifft ein Verfahren zur Überdeckung von Innenwandungen eines Hohlraums einer Fahrzeugkarosserie (10) oder eines Anbauteils für eine Fahrzeugkarosserie mit einer Schutzschicht aus Korrosionsschutzwachs nach dem Oberbegriff von Anspruch 1.

Die Erfindung betrifft weiterhin eine Anlage zur Durchführung des Verfahrens nach dem Oberbegriff des Anspruchs 1.

Gattungsgemäße Verfahren finden im Fahrzeugbau Verwendung, um Hohlräume von Karosserien und deren Anbauteilen wie Klappen, Türen und dergleichen gegen Umwelteinflüsse zu schützen. Typischerweise erfolgt dies dadurch, dass Korrosionsschutzwachs entweder durch Sprühen auf die betreffenden Oberflächen aufgebracht wird oder dass durch Fluten der Hohlräume mit Korrosionsschutzwachs und anschließendes Entfernen überschüssigen Schutzwachses die betreffenden Oberflächen bedeckt werden.

Beide Verfahren sind nicht für jeden Einsatzweck ideal. Das Sprühen von Korrosionsschutzwachs erlaubt es bei komplexen Geometrien nicht, ausgehend von einem Austrittpunkt des Schutzwachses alle Oberflächen des Hohlraums zu erreichen. Jenseits von beispielsweise Schottblechen, die der Verstärkung gelten, können Sprühschattenbereiche verbleiben, die nicht erreichbar sind. Auch enge Geometrien wie beispielsweise Zwischenbereiche von doppelwandigen Gestaltungen sind durch Sprühen schwer erreichbar. Das Fluten mit Korrosionsschutzwachs bedarf großer Energie und Schutzwachsmengen und ist durch den Bedarf erschwert, das überschüssige Schutzwachs zu entfernen. Des Weiteren sind Verbesserungen der Taktzeiten bei der Aufbringung von Korrosionsschutzwachs mittels Fluten nur schwer erzielbar.

Aus den Dokumenten DE 102009052089 A1, FR 3014334 A3 und DE 3006308 A1 sind Einrichtungen zur Beschichtung von Karosseriebauteilen bekannt. Aus der US 3202363 A ist eine Sprühpistole zur Erzeugung eines Sprühnebels bekannt. Aus der US 3488213 A ist eine Anlage zum Beschichten der Innenseite von Fässern mittels Nebel bekannt.

### AUFGABE UND LÖSUNG

Aufgabe der Erfindung ist es, ein technisch unaufwändiges Verfahren und eine hierfür vorgesehene Anlage zur Verfügung stellen, mittels derer bei geringem Schutzwachseinsatz ein zuverlässiges Überdecken von Innenoberflächen eines Hohlraums möglich ist.

Erfindungsgemäß ist das folgende Verfahren vorgesehen: Korrosionsschutzwachs wird mittels eines Nebelerzeugers in vernebelte Form (Schutzwachsnebel) gebracht und durch eine Austrittsöffnung dem zu konservierende Hohlraum zugeführt.

Dabei erzeugt der Nebelerzeuger den Schutzwachsnebel durch Vermengung von druckbeaufschlagtem Schutzwachs sowie druckbeaufschlagter Luft. Die Tröpfchen des Schutzwachsnebels treten aus der Austrittsöffnung mit einer Geschwindigkeit < 10 m/sec aus.

Der Schutzwachsnebel schlägt sich an Innenwandungen des Hohlraums nieder und bildet hier eine Korrosionsschutzwachsschicht.

Erfindungsgemäß ist demnach vorgesehen, dass innerhalb des Hohlraums eine Nebelatmosphäre aus Schutzwachs und Gas erzeugt wird oder eine solche Nebelatmosphäre dem Hohlraum zugeführt wird. Diese besteht aus Gas, insbesondere aus Luft, sowie feinsten Tröpfchen des Korrosionsschutzwachses. Diese sind ausreichend klein zerstäubt, um in der umgebenden Luft schwebefähig zu sein. Die mittlere Tröpfchengröße der Tröpfchen des Korrosionsschutzwachses im Nebel beträgt zu diesem Zweck vorzugsweise < 120 µm, insbesondere vorzugsweise < 80 µm oder gar < 60µm im Mittel. Die Erzeugung eines solchen Schutzwachsnebels erfolgt mittels eines geeigneten Nebelerzeugers.

Die Nebelatmosphäre des Schutzwachsnebels, die erfindungsgemäß zum Zwecke der Oberflächenbeschichtung in den Hohlraum eingebracht wird, schlägt sich anders als beim Sprühen des Korrosionsschutzwachses nicht unmittelbar an den Wandungen des Hohlraums nieder, sondern verteilt sich im Hohlraum und schlägt sich auch an Oberflächen nieder, die ausgehend von der Austrittsöffnung durch Sprühen nicht unmittelbar zugänglich wären.

Durch gezielte Erwärmung oder Abkühlung der Wandungen des Hohlraums kann die Art des Niederschlags des Schutzwachses und die Schichtbildung beeinflusst werden. Weiterhin ist es auch möglich, durch elektrostatische Aufladung des Wachses vor oder während des Austrags und/oder Ladung der Wandungen den Niederschlag zu beeinflussen.

Je nach Art des Schutzwachses kann die Verfestigung durch eine erhöhte Temperatur und eine verminderte Temperatur des Schutzwachses bewirkt werden. Je nach verwendetem Schutzwachs ist auch eine chemische Trocknung, Strahlungstrocknung oderTrocknung per Luftstrom möglich.

Der Schutzwachsnebel kann bei Abschluss des Verfahrens im Hohlraum verbleiben oder aus diesem abgesaugt werden.

Als zu verwendendes Korrosionsschutzwachs kommen die zur Hohlraumkonservierung bei Fahrzeugen bereits heute üblicherweise zum Sprühen oder Fluten verwendeten Wachssorten in Frage. Rein exemplarisch sei das Korrosionsschutzwachs mit dem Markennamen Eftec Efcoat WH 320 A1 genannt, welches hier Verwendung finden kann.

Die Tröpfchen des Schutzwachsnebels können aus der Austrittsöffnung mit einer Geschwindigkeit < 5 m/sec aus, vorzugsweise < 2 m/sec, insbesondere vorzugsweise < 0,5 m/sec austreten.

Durch den vergleichsweise langsamen Austritt des Schutzwachsnebels aus der Austrittsöffnung wird die Bildung einer Nebelatmosphäre begünstigt. Zu hohe Geschwindigkeiten können dazu führen, dass trotz geringer Tröpfchengröße ein zu großer Anteil der Tröpfchen unmittelbar an einer ebenen Wandung des Hohlraums aufschlägt und somit zur Bildung einer Nebelatmosphäre nicht mehr beitragen kann.

Allerdings kann es zweckmäßig sein, die sich ausbildende Nebelatmosphäre gezielt in Bewegung zu versetzen. Dies kann durch die Geschwindigkeit und Austrittsrichtung des austretenden Schutzwachsnebels gesteuert werden. Auch die Steuerung dieser Bewegung durch anderweitig zugeführte Energie ist möglich.

Die Zuführung des Schutzwachsnebels kann an mehreren Stellen oder an wechselnden Stellen innerhalb des zu konservierenden Hohlraums erfolgen. Die Zuführung des Schutzwachsnebels kann auch mittels mehrerer Nebelerzeuger erfolgen, die an unterschiedlichen Stellen innerhalb des zu konservierenden Hohlraums angeordnet sind und/oder in unterschiedliche Richtungen relativ zum zu konservierenden Hohlraum angeordnet sind.

Auch wenn grundsätzlich die Einbringung des Schutzwachsnebels an nur einer Stelle des Hohlraums ausreichen kann, da sich der Schutzwachsnebel im Hohlraum verteilt, kann eine besonders gute und schnelle Verteilung des Nebels durch die genannten zusätzlichen Maßnahmen begünstigt werden. Durch mehrere Austrittsöffnungen, die beispielsweise an gegenüberliegenden Enden eines länglichen Hohlraums angeordnet sind, lässt sich ausgehend von beiden Enden die Nebelatmosphäre schaffen. Durch eine innerhalb des Hohlraums bewegliche Austrittsöffnung, die an verschiedenen Stellen austrägt, kann mit nur einer Austrittsöffnung eine recht homogene Nebelatmosphäre geschaffen werden. Durch mehrere Austrittsöffnungen, die in unterschiedliche Richtungen weisen, kann, insbesondere im Zusammenspiel mit einer gemeinsamen Bewegung dieser Austrittsöffnungen durch den Hohlraum hindurch, besonders gut gewährleistet werden, dass die Nebelatmosphäre auch schwer zugängliche Oberflächenbereiche erreicht.

Durch Erzeugung einer Druckdifferenz zwischen zwei beanstandeten Teilbereichen des Hohlraums kann der Schutzwachsnebel innerhalb des Hohlraums bewegt werden. Dabei kann durch alternierende Erzeugung eines Überdrucks und eines Unterdrucks in mindestens einem Teilbereich des Hohlraums eine periodisch wiederholte Bewegung des Schutznebels im Hohlraum erzeugt werden.

Zwar verteilt sich der Schutzwachsnebel grundsätzlich eigenständig im Hohlraum weitgehend homogen. Da jedoch je nach Anwendungszweck kurze Taktzeiten gewünscht sind, kann es insbesondere von Vorteil sein, den Schutzwachsnebel durch einen lokalen Überdruck oder Unterdruck im Hohlraum gezielt zu bewegen. Dies kann beispielsweise durch das Einbringen oder Absaugen von Luft an einer Öffnung des Hohlraums erfolgen, sei es durch eine von der Austrittsöffnung separate Drucköffnung der Anlage zur Hohlraumkonservierung oder durch die Austrittsöffnung selbst. Durch periodisch wiederholte Druckerhöhungen oder -senkungen kann auch eine zyklische Bewegung des Schutzwachsnebels im Hohlraum erzeugt werden, durch die ein besonders günstiges Niederschlagsverhalten des Schutzwachses auf der Oberfläche erzielt wird.

Ein typisches Werkstück, welches mit den erfindungsgemäßen Verfahren vor Korrosion geschützt wird, ist der Teilbereich eine Karosserie mit einem länglichen Hohlraum. In einem solchen Falle ist es möglich, den Schutznebel durch die Austrittsöffnung fluchtend zur Haupterstreckungsrichtung des Hohlraums austreten zu lassen.

Der Schutznebel kann jedoch auch in einer Richtung aus der Austrittsöffnung austreten, die gegenüber der Haupterstreckungsrichtung eines solchen Hohlraums angewinkelt ist.

Durch eine angewinkelte Austrittsrichtung durch die Austrittsöffnung hindurch kann erreicht werden, dass der Schutznebel sich innerhalb des vorzugsweise länglichen Hohlraums schraubenförmig bewegt, was den Niederschlag an allen Oberflächen begünstigt.

Ein ähnlicher Effekt ist erzielbar, indem eine nach Austritt des Nebels durch die Austrittsöffnung stattfindende Beeinflussung vorgesehen ist. Der Schutzwachsnebel kann nach Austritts aus der Austrittsöffnung in Hinblick auf seine Bewegungsrichtung gezielt beeinflusst werden, insbesondere durch Luftzufuhr aus von der Austrittsöffnung unterschiedliche Luftdüsen. Durch deren gegeneinander angewinkelte Ausrichtung sind diese Luftdüsen ebenfalls in der Lage sind, eine solche schraubenförmige Bewegung der Nebelatmosphäre zu bewirken.

Es sind jedoch auch andere Techniken möglich, um die Bewegung des Nebels innerhalb des Hohlraums gezielt zu beeinflussen. Hierzu gehören beispielsweise der Magnetismus und die Elektrostatik als nutzbare Wirkprinzipien.

Zur Erzeugung des Nebels können vielfältige aus dem Stand der Technik bereits bekannte Techniken Verwendung finden. Aus anderen Bereichen des Standes der Technik sind Nebeldüsen bereits bekannt.

Erfindungsgemäß findet eine Vermengung von Schutzwachs und Luft, die jeweils druckbeaufschlagt sind, vor Austritt des Schutzwachsnebels statt. Die druckbeaufschlagte Luft zerreißt das flüssig zugeführte Schutzwachs und erzeugt hierdurch den Nebel.

Für alle Formen von Nebelerzeugern und Austrittsöffnungen kann zusätzlich vorgesehen sein, dass diese eine drehbare Komponente aufweisen, so dass die Austrittsöffnungen sich während des Austritts des Schutzwachses in einer rotativen Bewegung befindet, was der homogenen Verteilung des Schutzwachses dient.

Der Austrittöffnung kann eine Nebelerzeugungskammer vorgeschaltet sein. Der Nebelerzeuger kann zur Erzeugung des Schutzwachsnebels in der Nebelerzeugungskammer ausgebildet sein. Es kann Fördereinrichtung zur Förderung des Schutzwachsnebels zur Austrittöffnung vorgesehen sein.

Die vorgeschaltete Nebelerzeugungskammer dient der Erzeugung eines homogenen Nebels bereits vor Einbringung in den zu konservierenden Hohlraum. Durch eine Fördereinrichtung wie einer Pumpe zur Förderung des Schutzwachsnebels oder zur Erzeugung eines Überdrucks in der Nebelerzeugungskammer wird dieser Nebel in der homogenisierten Form dem Hohlraum zugeführt.

Das Verfahren kann Anwendung finden zur Zuführung des Schutzwachsnebels in einen Hohlraum zwischen Wandungen eines doppelwandigen Hohlkörpers. Es kann weiterhin Anwendung finden zur Zuführung des Schutzwachsnebels in einen Hohlraum, dessen Innenwandungen ausgehend von der Positionierung der Austrittöffnung innerhalb des Hohlraums zumindest abschnittsweise durch andere Wandungsabschnitte verdeckt sind. Auch Oberflächen gebogener oder abgewinkelter Hohlräume sind mittels des beschriebenen Verfahrens vorteilhaft mit Schutzwachs zu versehen. Insbesondere bei solchen Gestaltungen lassen sich durch den Schutzwachsnebel bessere Ergebnisse als durch Versprühen des Schutzwachses erzielen.

Erfindungsgemäß ist die folgende Anlage zur Durchführung des beschriebenen Verfahrens vorgesehen: Die Anlage weist eine Arbeitsposition auf, an der ein Werkstück mit einem zu konservierenden Hohlraum positionierbar ist. Sie weist eine Zuführvorrichtung zur Zuführung eines Korrosionsschutzwachses in den Hohlraum auf. Die Zuführvorrichtung verfügt über einen Nebelerzeuger mit Austrittöffnung, die derart an oder in dem zu konservierenden Hohlraum positionierbar ist, dass das Korrosionsschutzwachs in vernebelter Form (Schutzwachsnebel) in den Hohlraum eingebracht werden kann.

Die Anlage verfügt über Luftdüsen zur Einbringung von Luft zum Zwecke der Bewegung des erzeugten Schutzwachsnebels innerhalb des Hohlraums.

Die Anlage kann mindestens einen Druckerzeuger aufweisen, mittels dessen in einem Teilbereich des Hohlraums ein Unterdruck oder ein Überdruck erzeugbar ist. Der Druckerzeuger kann mit einer Steuereinrichtung versehen sein, durch die periodisch wechselnder Druck innerhalb des Hohlraums erzeugbar ist.

Weiterhin kann die Anlage weitere zum beschriebenen Verfahren sowie im Zusammenhang mit den Ausführungsbeispielen genannten Komponenten aufweisen.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 und 2 zeigen ein exemplarisches Werkstück mit einem Hohlraum, dessen Oberflächen mit Korrosionsschutzwachs zu versehen sind.
Fig. 3 zeigt die Einbringung von vernebeltem Korrosionsschutzwachs in den Hohlraum durch eine Austrittsöffnung hindurch an einer endseitigen Stirnseite des Werkstücks. Fig. 4 zeigt den Hohlraum, nachdem sich das Korrosionsschutzwachs an den Wandungen niedergeschlagen hat.
Fig. 5 zeigt eine Variante, bei der durch Bewegung der Austrittöffnung der Nebelaustrag verbessert ist.
Fig. 6a und 6b zeigt eine Variante, bei der durch gezielte Erzeugung von Überdruck und/oder Unterdruck im Hohlkörper eine Bewegung des Schutzwachsnebels erzielt wird.
Fig. 7 und 8 zeigen Varianten, bei denen durch Zuführung von Luft oder durch besondere Ausrichtung von Nebelaustrittsöffnungen ein Drall im Schutzwachsnebel erzeugt wird.
Fig. 9 zeigt eine Variante, bei der die Nebelerzeugung in einer nicht zum Werkstück gehörigen Nebelerzeugungskammer erfolgt und der erzeugt Nebel erst anschließend dem Hohlraum des Werkstücks zugeführt wird.

### DETAILLIERTE BESCHREIBUNG DER AUSFÜHRUNGSBEISPIELE

Die Figuren 1 und 2 zeigen ein exemplarisches Werkstück 10, bei dem es sich beispielsweise um einen Teilabschnitt eines Schwellers eines Kraftfahrzeuges handeln kann. Dabei stellt Figur 1 eine geschnitten und Figur 2 eine perspektivische, geschnittene Darstellung dar. Wie zu ersehen ist, ist ein Hohlraum 12 dieses Schwellers nicht nur durch eine zylindrische Außenwandung 20, sondern auch durch Schottbleche 22 begrenzt.

Ziel des hier beschriebenen Verfahrens ist es, die Oberflächen innerhalb des Hohlraums mit Korrosionsschutzwachs zu überdecken. Die genannten Schottbleche 22 machen es jedoch unmöglich, ausgehend von einem Stirnseitenbereich 14 des Hohlraums 12 durch Versprühen von Korrosionswachs sämtliche Oberflächen zu erreichen.

Figur 3 zeigt, wie bei dem erfindungsgemäßen Verfahren ein Applikator 30 mit einer in der Figur nicht dargestellten Nebeldüse mit Austrittsöffnung 32 endseitig in den Hohlraum 12 eingeführt wird. Durch die Austrittsöffnung 32 des Applikators hindurch wird dann der Schutzwachsnebel 40 in den Hohlraum 12 eingebracht. Der Schutzwachsnebel 40 besteht aus feinen Wachströpfchen mit einem mittleren Durchmesser von unter 120 µm. Der Schutzwachsnebel 40 verteilt sich innerhalb des Hohlraums 12 und schlägt sich an den Oberflächen der Außenwandung 20 und der Schottbleche 22 nieder.

Figur 4 zeigt den Hohlraum mit einer Schutzwachsschicht 50, die sich an den Wandungen niedergeschlagen hat. Insbesondere besteht auch eine Schutzwachsschicht 50 in Bereichen 52, die unmittelbar von der Austrittsöffnung 32 aus durch Sprühen nicht erreichbar gewesen wären, sondern nur durch die Neigung des Schutzwachsnebels 40, sich homogen im Hohlraum 12 zu verteilen und sich an den Oberflächen niederzuschlagen.

Figur 5 zeigt nochmals, ähnlich der Figur 3, die Einbringung des Korrosionsschutzwachses in den Hohlraum. Die Besonderheit liegt hier darin, dass in der durch den Pfeil 2 verdeutlichten Weise die Austrittsöffnung 32 innerhalb des Hohlraums verlagert wird. Hierdurch kann eine noch homogenere Verteilung des Nebels bewirkt werden. Je nach Eindringtiefe des Applikators 30 in den Hohlraum kann auch die erforderliche Zeit verkürzt werden, die es braucht, bis sich der Nebel homogen verteilt hat. Dies dient der Erzielung kurzer Taktzeiten.

Bei der Gestaltung gemäß Figur 6 ist vorgesehen, dass an den beiden gegenüberliegenden Endbereichen 14, 16 des Hohlraums 12 jeweils Druckkanäle 70, 72 angeschlossen sind. Diese gestatten es, gezielt in den Bereichen 14, 16 einen Überdruck bzw. einen Unterdruck entstehen zu lassen. Hierdurch wiederum kann die Nebelwolke 40 gezielt innerhalb des Hohlraums 12 hin und her bewegt werden, wie durch die Pfeil 4a, 4b verdeutlicht wird. Insbesondere die vollständige Überdeckung der Schottbleche 22 mit Korrosionsschutzwachs wird hierdurch begünstigt.

Figur 7 zeigt eine Gestaltung, bei der zusätzlich zum Applikator 30 zwei Luftdüsen 60 im Endbereich des Hohlraums eingeführt werden, wobei diese Luftdüsen jeweils eine Austrittsrichtung der Luft definieren, die nicht einzig in Haupterstreckungsrichtung 1 des Hohlraums 12 verläuft, sondern jeweils demgegenüber beide im Uhrzeigersinn oder beide gegen den Uhrzeigersinn angewinkelt sind. Hierdurch lässt sich ein schraubenförmiger Drall im Nebel 40 erzeugen, welcher gleichsam eine Art Einschrauben des Nebels in den Hohlraum bewirkt und hierdurch wiederum die Überdeckung auch schwierig zugänglicher Flächen begünstigt.

Figur 8 zeigt, dass ähnliches auch dadurch erreicht werden kann, dass der Nebelerzeuger selbst zwei Austrittsöffnungen 32a, 32b aufweist, die gegenläufig angewinkelt sind, um den gewünschten Drall erzeugen zu können. Zusätzlich kann der Applikator 30 als Ganzes rotieren.

Die Ausgestaltung gemäß Figur 9 weist einen deutlichen Unterschied auf. Hier ist eine zur Anlage und nicht zum Werkstück gehörende Nebelerzeugungskammer 80 vorgesehen, in die durch eine Nebeldüse 31 der Schutzwachsnebel 40 erzeugt wird. Von hier aus wird durch einen Kanal 90 der Nebel dem eigentlichen Hohlraum zugeführt. Dies kann über eine Pumpe 92 erfolgen oder beispielsweise, indem zusätzlich zum Schutzwachsnebel 40 über einen separaten Kanal ein Überdruck in der Nebelerzeugungskammer 80 verursacht wird, der den Schutzwachsnebel 40 durch den Kanal 90 in das Werkstück hineindrückt.

## Patentansprüche

1. Verfahren zur Überdeckung von Innenwandungen eines Hohlraums einer Fahrzeugkarosserie (10) oder eines Anbauteils für eine Fahrzeugkarosserie mit einer Schutzschicht (50) aus Korrosionsschutzwachs, **gekennzeichnet durch** die folgenden Merkmalen:
a. Korrosionsschutzwachs wird mittels eines Nebelerzeugers (31) in vernebelte Form als Schutzwachsnebel (40) gebracht und durch eine Austrittsöffnung (32) dem zu konservierenden Hohlraum (12) zugeführt, wobei der Nebelerzeuger den Schutzwachsnebel durch Vermengung von druckbeaufschlagtem Schutzwachs sowie druckbeaufschlagter Luft erzeugt und die Tröpfchen des Schutzwachsnebels (40) aus der Austrittsöffnung (32) mit einer Geschwindigkeit < 10 m/sec austreten, und
b. der Schutzwachsnebel (40) schlägt sich an Innenwandungen des Hohlraums (12) nieder und bildet hier eine Korrosionsschutzwachsschicht (50).

2. Verfahren nach Anspruch 1 mit den zusätzlichen Merkmalen:
a. der Schutzwachsnebel (40) besteht aus Luft sowie Tröpfchen des Korrosionsschutzwachses, und
b. der mittlere Durchmesser der Tröpfchen des zugeführten Nebels beträgt < 100 µm, vorzugsweise < 80 µm, insbesondere vorzugsweise < 60 µm.

3. Verfahren nach Anspruch 1 oder 2 mit dem zusätzlichen Merkmal:
a. die Tröpfchen des Schutzwachsnebels (40) treten aus der Austrittöffnung (32) mit einer Geschwindigkeit < 5 m/sec, insbesondere vorzugsweise < 1 m/sec aus.

4. Verfahren nach einem der vorstehenden Ansprüche mit mindestens einem der zusätzlichen Merkmale:
a. die Zuführung des Schutzwachsnebels (40) erfolgt an mehreren Stellen oder an wechselnden Stellen innerhalb des zu konservierenden Hohlraums (12) und/oder
b. die Zuführung des Schutzwachsnebels (40) erfolgt mittels mehrere Nebelerzeuger und/oder durch mehrere Austrittsöffnungen (32a, 32b), die an unterschiedlichen Stellen innerhalb des zu konservierenden Hohlraums (12) angeordnet sind und/oder in unterschiedliche Richtungen relativ zum zu konservierenden Hohlraum (12) angeordnet sind.

5. Verfahren nach einem der vorstehenden Ansprüche mit dem zusätzlichen Merkmal:
a. durch Erzeugung einer Druckdifferenz zwischen zwei beanstandeten Teilbereichen (14, 16) des Hohlraums (12) wird der Schutzwachsnebel (40) innerhalb des Hohlraums (12) bewegt, insbesondere mit dem folgenden Merkmal:
b. durch alternierende Erzeugung eines Überdrucks und eines Unterdrucks in mindestens einem Teilbereich (14, 16) des Hohlraums wird eine periodisch wiederholte Bewegung des Schutzwachsnebels (40) im Hohlraum (12) erzeugt.

6. Verfahren nach einem der vorstehenden Ansprüche mit dem zusätzlichen Merkmal:
a. die Austrittsöffnung (32), durch die der Schutzwachsnebel (40) in den Hohlraum (12) eingebracht wird, befindet sich zumindest phasenweise in einer rotativen Bewegung.

7. Verfahren nach einem der vorstehenden Ansprüche mit den zusätzlichen Merkmalen:
a. die Nebelerzeugung erfolgt durch zumindest eine Düsenöffnung (34) mit einem Durchmesser von weniger als 0,5 mm, vorzugsweise weniger als 0,3 mm, und
b. das Korrosionsschutzwachs wird mit einem Druck vom mindestens 20 bar der Düsenöffnung (34) zugeführt, vorzugsweise mindestens 60 bar, insbesondere vorzugsweise mindestens 100 bar.

8. Verfahren nach einem der vorstehenden Ansprüche mit dem zusätzlichen Merkmal:
a. der Schutzwachsnebel (40) tritt in einer Richtung aus der Austrittsöffnung (32) aus, die gegenüber einer Haupterstreckungsrichtung (1) des Hohlraums (12) angewinkelt ist, und/oder

9. Verfahren nach einem der vorstehenden Ansprüche mit dem zusätzlichen Merkmal:
a. der Schutzwachsnebel (40) wird nach Austritts aus der Austrittsöffnung in Hinblick auf seine Bewegungsrichtung durch Luftzufuhr aus von der Austrittsöffnung unterschiedlichen Luftdüsen (60) gezielt beeinflusst.

10. Verfahren nach einem der vorstehenden Ansprüche mit den zusätzlichen Merkmalen:
a. derAustrittöffnung (32) ist eine Nebelerzeugungskammer (80) vorgeschaltet, und
b. der Nebelerzeuger (31) ist zur Erzeugung des Schutzwachsnebels (40) in der Nebelerzeugungskammer (80) ausgebildet,
insbesondere mit dem zusätzlichen Merkmal:
c. es ist Fördereinrichtung (90) zur Förderung des Schutzwachsnebels (40) in den Hohlraum (12) vorgesehen.

11. Verfahren nach einem der vorstehenden Ansprüche mit einem der zusätzlichen Merkmale:
a. das Verfahren findet Anwendung zur Zuführung des Schutzwachsnebels (40) in einen Hohlraum (12) zwischen Wandungen eines doppelwandigen Hohlkörpers, oder
b. der Verfahren findet Anwendung zur Zuführung des Schutzwachsnebels (40) in einen Hohlraum (12), dessen Innenwandungen ausgehend von der Positionierung der Austrittöffnung (32) innerhalb des Hohlraums (12) zumindest abschnittsweise durch andere Wandungsabschnitte (22) verdeckt sind.

12. Anlage zur Hohlraumkonservierung von Hohlräumen von Fahrzeugkarosserien mit den folgenden Merkmalen:
a. die Anlage weist eine Arbeitsposition auf, an der eine Fahrzeugkarosserie (10) mit einem zu konservierenden Hohlraum (12) positionierbar ist, und
b. die Anlage weist einen Applikator (30) zur Zuführung eines Korrosionsschutzwachses (40) in den Hohlraum (12) auf, und
c. der Applikator (30) verfügt über einen Nebelerzeuger (31) mit Austrittöffnung (32), die derart an oder in dem zu konservierenden Hohlraum (12) oder einer Zuführung zum Hohlraum (12) positionierbar ist, dass das Korrosionsschutzwachs in vernebelter Form als Schutzwachsnebel (40) in den Hohlraum (12) eingebracht werden kann,
**gekennzeichnet durch** die folgenden Merkmale:
d. die Anlage verfügt über Luftdüsen (60) zur Einbringung von Luft zum Zwecke der Bewegung des erzeugten Schutzwachsnebels (40) innerhalb des Hohlraums (12), und
e. die Anlage ist zur Durchführung des Verfahrens nach einem der vorstehenden Ansprüche 9 bis 11 ausgebildet.

13. Anlage nach Anspruch 12 mit dem zusätzlichen Merkmal:
a. die Anlage weist mindestens einen Druckerzeuger auf, mittels dessen in einem Teilbereich (14, 16) des Hohlraums (12) ein Unterdruck oder ein Überdruck erzeugbar ist,
vorzugsweise mit dem zusätzlichen Merkmal:
b. der Druckerzeuger ist mit einer Steuereinrichtung versehen, durch die periodisch wechselnder Druck innerhalb des Hohlraums (12) erzeugbar ist.

## Claims

1. Method for covering inner walls of a cavity of a vehicle body (10) or of an add-on part for a vehicle body, with a protective layer (50) made of anti-corrosion wax, **characterized by** the following features:
a. anti-corrosion wax is brought by means of a mist generator (31) into an atomized form as a protective agent mist (40) and is supplied through an outlet opening (32) to the cavity (12) to be preserved, wherein the mist generator generates the protective wax mist by mixing pressurized protective wax and pressurized air and the droplets of the protective wax mist (40) emerge from the outlet opening (32) at a speed of < 10 m/sec, and
b. the protective wax mist (40) is deposited on inner walls of the cavity (12) and forms an anti-corrosion wax layer (50) here.

2. Method according to Claim 1 with the additional features:
a.the protective wax mist (40) consists of air and droplets of the anti-corrosion wax, and
b. the average diameter of the droplets of the supplied mist is < 100 µm, preferably < 80 µm, particulary preferably < 60 µm.

3. Method according to Claim 1 or 2 with the additional feature:
a. the droplets of the protective wax mist (40) emerge from the outlet opening (32) at a speed of < 5 m/sec, particularly preferably < 1 m/sec.

4. Method according to one of the preceding claims with at least one of the additional features:
a. the protective wax mist (40) is supplied at a plurality of points or at alternating points within the cavity (12) to be preserved, and/or
b. the protective wax mist (40) is supplied by means of a plurality of mist generators and/or through a plurality of outlet openings (32a, 32b) which are arranged at different points within the cavity (12) to be preserved and/or are arranged in different directions relative to the cavity (12) to be preserved.

5. Method according to one of the preceding claims with the additional feature:
a. by generation of a pressure difference between two spaced-apart partial regions (14, 16) of the cavity (12), the protective wax mist (40) is moved within the cavity (12),
in particular with the following feature:
a. by alternating generation of a positive pressure and a negative pressure in at least one partial region (14, 16) of the cavity, a periodically repeated movement of the protective wax mist (40) is generated in the cavity (12).

6. Method according to one of the preceding claims with the additional feature:
a. the outlet opening (32) through which the protective wax mist (40) is introduced into the cavity (12) is in a rotational movement at least in phases.

7. Method according to one of the preceding claims with the additional features:
a. the mist generation takes place through at least one nozzle opening (34) with a diameter of less than 0.5 mm, preferably less than 0.3 mm, and
b. the anti-corrosion wax is supplied to the nozzle opening (34) at a pressure of at least 20 bar, preferably at least 60 bar, particularly preferably at least 100 bar.

8. Method according to one of the preceding claims with the additional feature:
a. the protective wax mist (40) emerges from the outlet opening (32) in a direction which is angled in relation to a main direction of extent (1) of the cavity (12).

9. Method according to one of the preceding claims with the additional feature:
b. after emerging from the outlet opening, the protective wax mist (40) is influenced in a targeted manner in respect of its movement direction by a supply of air from air nozzles (60) different from the outlet opening.

10. Method according to one of the preceding claims with the additional features:
a. a mist generation chamber (80) is connected upstream of the outlet opening (32), and
b. the mist generator (31) is designed for generating the protective wax mist (40) in the mist generation chamber (80),
in particular with the additional feature:
c. a conveying device (90) is provided for conveying the protective wax mist (40) into the cavity (12) .

11. Method according to one of the preceding claims with one of the additional features:
a. wax mist is used for supplying the protective agent wax (40) into a cavity (12) between walls of a double-walled hollow body, or
b. wax mist is used for supplying the protective agent wax (40) into a cavity (12), the inner walls of which are concealed, starting from the positioning of the outlet opening (32) within the cavity (12), at least in sections by other wall sections (22).

12. System for cavity preservation of cavities of vehicle bodies with the following features:
a. the system has a working position at which a vehicle body (10) having a cavity (12) to be preserved can be positioned, and
b. the system has an applicator (30) for supplying an anti-corrosion wax (40) into the cavity (12), and
c. the applicator (30) has a mist generator (31) with an outlet opening (32) which can be positioned at or in the cavity (12) to be preserved or at or in a supply to the cavity (12) in such a manner that the anti-corrosion wax agent can be introduced in atomized form as a protective mist (40) into the cavity (12).
**characterized by** the following feature:
d. the system has air nozzles (60) for the introduction of air for the purpose of moving the generated protective wax mist (40) within the cavity (12), and
e. the system is designed for carrying out the method according to one of the preceding Claims 9 to 11.

13. System according to Claim 12 with the additional feature:
a. the system has at least one pressure generator by means of which a negative pressure or a positive pressure can be generated in a partial region (14, 16) of the cavity (12),
preferably with the additional feature:
b. the pressure generator is provided with a control device by means of which periodically changing pressure can be generated within the cavity (12).

## Revendications

1. Procédé destiné à revêtir des parois intérieures d'un espace creux d'une carrosserie de véhicule (10) ou d'un accessoire pour une carrosserie de véhicule à l'aide d'une couche de protection (50) en cire de protection contre la corrosion, **caractérisé par** les caractéristiques suivantes:
a. on met la cire de protection contre la corrosion au moyen d'un nébuliseur (31) sous forme nébulisée en un nuage de cire de protection (40) et on l'envoie à travers un orifice de sortie (32) à l'espace creux à préserver (12), dans lequel le nébuliseur produit le nuage de cire de protection en mélangeant de la cire de protection sous pression et de l'air sous pression et les gouttelettes du nuage de cire de protection (40) sortent hors de l'orifice de sortie (32) avec une vitesse < 10 m/s, et
b. le nuage de cire de protection (40) se dépose sur des parois intérieures de l'espace creux et forme ici une couche de cire de protection contre la corrosion (50).

2. Procédé selon la revendication 1, avec les caractéristiques supplémentaires suivantes:
a. le nuage de cire de protection (40) se compose d'air ainsi que de gouttelettes de la cire de protection contre la corrosion, et
b. le diamètre moyen des gouttelettes du nuage fourni vaut < 100 µm, de préférence < 80 µm, et en particulier de préférence < 60 µm.

3. Procédé selon une revendication 1 ou 2, avec la caractéristique supplémentaire suivante:
a. les gouttelettes du nuage de cire de protection (40) sortent de l'orifice de sortie (32) avec une vitesse < 5 m/s, en particulier de préférence < 1 m/s.

4. Procédé selon l'une quelconque des revendications précédentes, avec au moins une des caractéristiques supplémentaires suivantes:
a. on effectue l'envoi du nuage de cire de protection (40) en plusieurs endroits ou en des endroits changeants à l'intérieur de l'espace creux à préserver (12) et/ou
b. on effectue l'envoi du nuage de cire de protection (40) au moyen de plusieurs nébuliseurs et/ou à travers plusieurs orifices de sortie (32a, 32b), qui sont disposés en différents endroits à l'intérieur de l'espace creux à préserver (12) et/ou qui sont disposés dans différentes directions par rapport à l'espace creux à préserver (12).

5. Procédé selon l'une quelconque des revendications précédentes, avec la caractéristique supplémentaire suivante:
a. en produisant une différence de pression entre deux zones partielles espacées (14, 16) de l'espace creux (12), on déplace le nuage de cire de protection (40) à l'intérieur de l'espace creux (12),
en particulier avec la caractéristique suivante:
b. en produisant alternativement une surpression et une dépression dans au moins une zone partielle (14, 16) de l'espace creux, on produit un mouvement périodiquement répété du nuage de cire de protection (40) dans l'espace creux (12).

6. Procédé selon l'une quelconque des revendications précédentes, avec la caractéristique supplémentaire suivante:
a. l'orifice de sortie (32), à travers lequel le nuage de cire de protection (40) est envoyé dans l'espace creux (12), se trouve au moins par phases en mouvement rotatif.

7. Procédé selon l'une quelconque des revendications précédentes, avec les caractéristiques supplémentaires suivantes:
a. on effectue la production du nuage à travers au moins un orifice de buse (34) avec un diamètre de moins de 0,5 mm, de préférence de moins de 0,3 mm, et
b. on envoie la cire de protection contre la corrosion avec une pression d'au moins 20 bar à l'orifice de buse (34), de préférence d'au moins 60 bar, en particulier de préférence d'au moins 100 bar.

8. Procédé selon l'une quelconque des revendications précédentes, avec la caractéristique supplémentaire suivante:
a. le nuage de cire de protection (40) sort de l'orifice de sortie (32) dans une direction, qui est déviée par rapport à une direction d'extension principale (1) de l'espace creux (12).

9. Procédé selon l'une quelconque des revendications précédentes, avec la caractéristique supplémentaire suivante:
a. on influence le nuage de cire de protection (40) de façon adéquate après la sortie hors de l'orifice de sortie par rapport à sa direction de mouvement par envoi d'air à partir de buses à air (60) différentes de l'orifice de sortie.

10. Procédé selon l'une quelconque des revendications précédentes, avec les caractéristiques supplémentaires suivantes:
a. une chambre de production de nuage (80) est installée avant l'orifice de sortie (32), et
b. le nébuliseur (31) est configuré de façon à produire le nuage de cire de protection (40) dans la chambre de production de nuage (80),
en particulier avec la caractéristique suivante:
c. il est prévu un dispositif de transport (90) pour le transport du nuage de cire de protection (40) dans l'espace creux (12).

11. Procédé selon l'une quelconque des revendications précédentes, avec une des caractéristiques supplémentaires suivantes:
a. le procédé s'applique pour l'envoi du nuage de cire de protection (40) dans un espace creux (12) entre des parois d'un corps creux à double paroi, ou
b. le procédé s'applique pour l'envoi du nuage de cire de protection (40) dans un espace creux (12), dont les parois intérieures sont, à partir du positionnement de l'orifice de sortie (32) à l'intérieur de l'espace creux (12), masquées au moins en partie par d'autres parties de paroi (22).

12. Installation destinée à la préservation d'espace creux pour des espaces creux de carrosseries de véhicule avec les caractéristiques suivantes:
a. l'installation présente un poste de travail, sur lequel une carrosserie de véhicule (10) avec un espace creux à préserver (12) peut être positionnée, et
b. l'installation présente un applicateur (30) pour l'envoi d'une cire de protection contre la corrosion (40) dans l'espace creux (12), et
c. l'applicateur (30) est doté d'un nébuliseur (31) avec un orifice de sortie (32), qui peut être positionné sur ou dans l'espace creux à préserver (12) ou une arrivée à l'espace creux (12), de telle manière que la cire de protection contre la corrosion puisse être introduite dans l'espace creux (12) sous forme nébulisée en un nuage de cire de protection (40),
**caractérisée par** les caractéristiques suivantes:
d. l'installation est dotée de buses à air (60) pour l'introduction d'air afin de déplacer le nuage de cire de protection produit (40) à l'intérieur de l'espace creux (12), et
e. l'installation est conçue pour la mise en oeuvre du procédé selon l'une quelconque des revendications précédentes 9 à 11.

13. Installation selon la revendication 12, avec la caractéristique supplémentaire suivante:
a. l'installation présente au moins un générateur de pression, au moyen duquel une surpression ou une dépression peut être produite dans une zone partielle (14, 16) de l'espace creux (12),
de préférence avec la caractéristique supplémentaire suivante:
b. le générateur de pression est muni d'un dispositif de commande, par lequel une pression qui varie de façon périodique à l'intérieur de l'espace creux (12) peut être produite.
